# EUROPÄISCHE PATENTSCHRIFT

(11) **EP 1 834 879 B1**
(45) Veröffentlichungstag und Bekanntmachung des Hinweises auf die Patenterteilung: **05.01.2011**
(21) Anmeldenummer: 07003710.6
(22) Anmeldetag: 23.02.2007
(51) Int. Cl.: B65B 15/02, B65B 41/02, B65B 43/18

(54) **Applikationsvorrichtung für elektronische Bauteile**
Application device for electronic components
Dispositif d'application pour composants électroniques

(30) Priorität: 08.03.2006 DE 102006011106
(43) Veröffentlichungstag der Anmeldung: 19.09.2007
(73) Patentinhaber: manroland AG, 63075 Offenbach/Main (DE)
(72) Erfinder: Walther, Thomas, 63067 Offenbach (DE); Hösel, Markus, 09526 Olbernhau (DE)
(74) Vertreter: Stahl, Dietmar

(56) Entgegenhaltungen:
- EP-A- 0 028 693
- WO-A-01/80174
- WO-A-99/43552
- DE-A1- 10 158 189
- DE-A1- 19 720 650
- DE-U1- 9 015 145
- US-A- 2 869 868
- US-A- 2 901 950
- US-A- 2 918 279
- US-A- 4 002 003
- US-A- 4 698 952
- US-A1- 2003 189 490

## Beschreibung

Die Erfindung betrifft eine Applikationsvorrichtung für elektronische Bauteile auf Faltschachtelzuschnitte und die dazu gehörige Fördereinrichtungen nach dem Oberbegriff von Patentanspruch 1.

Es ist bekannt zur Herstellung von RFID-Etiketten Chips oder Chips auf Hilfsträger (Straps) auf ein Druckprodukt zu montieren. Dabei wird die Applikation auf einer kontinuierlich oder in diskreten Schritten fortbewegten Bahn durch einen Chip-Applikator vorgenommen. Der Applikator befestigt die Chips oder Hilfsträger mit darauf befindlichen Chips (Straps) durch die bekannten Methoden des Kleben, Krimpens (durch mechanische Verankerung) oder durch Löten auf einer Antenne.

Es ist auch bekannt, z.B. aus der Fertigung von den so genannten Smartcards Chips oder Baugruppen, die elektrische Funktionalitäten tragen, auf einzeln vorliegenden Druckprodukten zu befestigen.

Es ist auch aus Patentveröffentlichungen, zum Beispiel aus der WO 2005/078648, bekannt auf einen Druckbogen mit mehren Nutzen eine Vielzahl von Antennen zu drucken und den Druckbogen dann in einem dem Druckprozess nach gelagerten Verarbeitungsschritt, zum Beispiel einem Stanzvorgang, in einzelne Nutzen aufzutrennen und die auf den einzelnen Nutzen befindlichen Antennen dann in einer separaten Vorrichtung mit einem Chip oder einem Chip auf einem Hilfsträger (Strap) zu versehen.

Elektronische Bauteile im Sinne der Erfindung können einzelne Chips, Chips auf Hilfsträger (Straps), RFID (radio frequency identification)- Transponder auf flexiblen oder starren Trägern, Batterien, Sensoren und Sensorschaltungen oder andere elektronische Schaltungen auf flexiblen oder starren Trägern sein.

Ein Faltschachtelzuschnitt im Sinne der Erfindung ist ein Zuschnitt bestehend aus einem Kartonmaterial, aus einem Kunststoffmaterial oder einem Verbundmaterial aus verschiedenen Lagen, zum Beispiel einer Kunststofflage und einer Papier- / Kartonlage, das Rillungen oder Kerbungen zum späteren Falten der Faltschachtel aufweisen kann. Der Faltschachtelzuschnitt ist zum Beispiel in einer Stanzvorrichtung aus einem Druckbogen herausgetrennt worden, wobei in den nachfolgenden Weiterverarbeitungsschritten der Faltschachtelherstellung keine weitere Bearbeitung der Außenkontur erfolgt. Ein Faltschachtelzuschnitt weist zum Beispiel Einstecklaschen zum späteren Verschließen der Faltschachtel auf und gegebenenfalls Klebelaschen zum Verkleben der gefalteten Faltschachtel. In der Regel weist der Faltschachtelzuschnitt eine unregelmäßige Außenkontur auf. Ein Faltschachtelzuschnitt ist noch nicht zur Faltschachtel verklebt.

Die Innenseite des Faltschachtelzuschnittes ist die Seite des Zuschnitts, die nach dem Herstellen der Faltschachtel innen liegt und dem Füllgut zugewandt ist. Die Außenseite des Faltschachtelzuschnittes ist entsprechend die Seite, die nach dem Herstellen der Faltschachtel außen liegt. Zu mindestens die Außenseite des Faltschachtelzuschnittes trägt im Sinne der Erfindung einen dekorativen und / oder informativen Aufdruck.

Die im Faltschachtelzuschnitt eingebrachten Rillungen und gegebenenfalls vorhandene Prägungen machen den exakten Transport eines Faltschachtelzuschnitts sehr schwierig, unter anderem deswegen wird eine Faltschachtelzuschnitt in einer Faltschachtelklebemaschine durch einen Bändertransport transportiert, bei dem in der Regel der Zuschnitt zwischen zwei Bänder geklemmt transportiert wird. Zusätzlich schwächen die Rillungen den Faltschachtelzuschnitt lokal. Die Rillungen verstärken die Lappigkeit des Materials. Auch die unregelmäßige Außenkontur macht den Transport und die exakte Ausrichtung in einem Applikator für elektrische Bauteile sehr schwierig. Sie bietet zum Beispiel immer die Gefahr, dass sich der Faltschachtelzuschnitt verkantet.

Wegen dieser Besonderheiten des Transports eines Faltschachtelzuschnittes erfordert der Transport eines solchen Faltschachtelzuschnittes besondere Maßnahmen für die exakte Ausrichtung und Transport der Faltschachtelzuschnitte.

Das bekannte Verfahren der Applikation elektronischer Bauteile auf ein Rollenmaterial stellt deutlich geringere Ansprüche. Auf der Rolle können elektronische Bauteile in einer einfachen Weise, zum Beispiel in diskreten Abständen, aufgebracht werden. Die Bahnführung durch den eigentlichen Applikator für die elektronischen Bauteile ist in bekannter Weise einfach zu realisieren.

Auch bei der Applikation auf einzeln vorliegende Smartcards ist die Anforderung deutlich geringer, da die Außenkontur keine größeren Einkerbungen aufweist und die Stabilität der Karte nicht durch zusätzliche Rillvorgänge beeinflusst wird. Aber auch bei der Smartcardproduktion wird in der Regel die Applikation auf eine Rolle erfolgen, aus der nachträglich die Kontur der Karte ausgestanzt wurde.

Aus diesem Gesichtspunkt heraus, wegen der Lappigkeit des Materials, der vorhandenen mechanischen Bearbeitungen (z.B. Rillungen) und der unregelmäßigen Außenkontur ist an den Transport und Ausrichtung eines Faltschachtelzuschnitts höhere Ansprüche zu stellen, als bisher in Applikationsvorrichtungen für elektronische Bauteile gefordert waren.

Aus der US 2003/0189490 A1 sind ein RFID Transponder und ein Klebebandapplikator, eine Vorrichtung zum Anbringen von RFID Transpondern und verschiedene Verfahrensweisen zur Anbringung von RFID Transpondern bekannt. Die Vorrichtung zum Anbringen von RFID Transpondern als Einheit, wobei also RFID Chips und mit diesen verbundene Antennen gemeinsam angebracht werden. Die Vorrichtung bewirkt das Aufkleben von RFID Transpondern gemeinsam mit einem Klebeband an einer Verpackung, wobei die RFID Transponder auf dem Klebeband aufgebracht sind.

Aufgabe der Erfindung ist es daher eine Fördervorrichtung für einen Applikator für elektronische Bauteile zu schaffen, die einem Applikator Faltschachtelzuschnitte mit einer aufgedruckten Antennenstruktur zuführt und zur exakten Bestückung mit elektronischen Bauteilen dient.

Die Lösung der Aufgabe gestaltet sich mit den Merkmalen des Patentanspruchs 1. Vorteilhafte Weiterbildungen der Erfindung werden nach den Unteransprüchen definiert.

Im Sinne der Erfindung werden die Begriffe Applikationsvorrichtung und Applikator folgendermaßen definiert: Die Applikationsvorrichtung umfasst einen Anleger für Faltschachtelzuschnitte, eine Fördereinrichtung, den Applikator und gegebenenfalls eine Ablage oder einen Ausleger für die Faltschachtelzuschnitte. Der Applikator im Sinne der Erfindung ist die Vorrichtung, die für die Zuführung, gegebenenfalls Vereinzelung und für die Fixierung der elektronischen Bauteile sorgt.

Die Fördereinrichtung im Sinne der Erfindung weist mindestens einen Anleger zur Zuführung der einzelnen Faltschachtelzuschnitte auf eine Fördereinrichtung auf, die den Faltschachtelzuschnitt mindestens einem Applikator, und von dort nach dem erfolgten Applikationsvorgang wieder in einer Ablage oder Auslage für die Faltschachtelzuschnitte oder einer nach gelagerten Weiterverarbeitungsvorrichtung zuführt.

Der Anleger für die erfindungsgemäße Applikationsvorrichtung kann ein, zum Beispiel aus den Faltschachtelklebemaschinen bekannter Anleger sein, bei der Faltschachtelzuschnitte sich in einem Schacht befinden und der Faltschachtelzuschnitt von unten aus dem Schacht entnommen wird, während der Schacht von oben mit Faltschachtelzuschnitten befüllt werden kann.

Der Anleger für die erfindungsgemäßen für die erfindungsgemäße Applikationsvorrichtung kann auch ein Anleger sein, bei dem der Faltschachtelzuschnitt von einem Stapel, der sich in dem Anleger befindet, von oben abgenommen wird. Die Abnahme des obersten Faltschachtelzuschnitts kann in bekannter Weise mittels bewegter Saugköpfe geschehen, die den Faltschachtelzuschnitt in Richtung der Fördereinrichtung transportieren, die den Faltschachtelzuschnitt dann dem Applikator zuführt.

Die Fördereinrichtung, die den Zuschnitt von dem Anleger dem Applikator zuführt und von dort wieder abführt kann ein einziges oder mehrere seitlichparallel zueinander angeordnete umlaufende Bänder sein. Die Fördereinrichtung kann aber auch in eine Vielzahl von einzelnen Abschnitten eingeteilt sein, die zum Beispiel von einzelnen umlaufenden Bändern gebildet werden. Diese Bänder können alle mit gleicher Geschwindigkeit oder mit unterschiedlichen Geschwindigkeiten laufen, um zum Beispiel ein Abbremsen oder Beschleunigen des Faltschachtelzuschnittes zu erlauben.

Das umlaufende Band oder die umlaufenden Bänder der Fördereinrichtung können bzw. können als Saugband ausgeführt sein, indem durch Öffnungen des Bandes der Faltschachtelzuschnitt durch Saugluft auf dem Band fixiert wird.

Das umlaufende Band oder die umlaufenden Bänder der Bänder können ein Band oder Bänder mit einem hohen Reibwiderstand sein, die ein verrutschen des Faltschachtelzuschnittes während des Transportes vermeiden. Dies kann zum Beispiel durch ein gummiertes Band oder gummierte Bänder gewährleistet werden.

Der Transport des Faltschachtelzuschnittes in der Applikationsvorrichtung kann auch erfolgen, in dem der Faltschachtelzuschnitt zwischen einem oder mehreren oberhalb des Faltschachtelzuschnittes verlaufenden Riemenband oder Riemenbänder und einem unterhalb des Faltschachtelzuschnitts verlaufenden Riemenband oder Riemenbänder eingeklemmt erfolgt. Die Riemenbänder können als ein einziges umlaufendes Band den Transport durch die Applikationsvorrichtung ermöglichen oder in eine Vielzahl von Einzelstrecken aufgeteilt ist. Idealerweise sind die einzelnen Teilstrecken seitlich zueinander versetzt angeordnet und weisen in Transportrichtung des Faltschachtelzuschnittes einen Überlappungsbereich auf.

Der Faltschachtelzuschnitt kann auch durch einen Greifer in der erfindungsgemäßen Applikationsvorrichtung transportiert werden. Die Greifer können in dem umlaufenden Band eingelassen oder an Greiferwägen, die seitlich an Ketten oder Bändern aufgehängt sind, durch die Maschine transportiert werden.

Der Faltschachtelzuschnitt kann mit Saugern, die den Zuschnitt von unten und / oder von oben erfassen erfolgen. Die Sauger sind dann auf einen oder mehreren Fördereinrichtungen befestigt, die den Sauger mit dem angesaugten Faltschachtelzuschnitt durch die Maschine transportieren.

Der Transport mit den beschriebenen Fördereinrichtungen kann kontinuierlich, taktenden oder mit wechselnden Geschwindigkeiten erfolgen. Liegen mehrere Teilabschnitte der Fördereinrichtung, zum Beispiel mehrere in Fördereinrichtung hintereinander angeordnete Bänder, vor, so kann die Fördergeschwindigkeit der einzelnen Teilabschnitte voneinander abweichen. Dies ermöglicht ein Abbremsen des Faltschachtelzuschnitts und ein Beschleunigen des Faltschachtelabschnittes. So macht es durchaus Sinn im Bereich des Applikators den Transport zu verlangsamen, um eine gute Anhaftung des elektronischen Bauteils auf dem Faltschachtelzuschnitt zu gewährleisten. In diesem Fall muss der Zuschnitt vor und / oder nach dem Applikator beschleunigt werden, um eine Kollision der einzelnen Faltschachtelabschnitte zu vermeiden.

Erfindungsgemäß weist die Applikationsvorrichtung auch Einrichtungen zur relativen Positionierung des Faltschachtelzuschnittes und des Applikators zueinander auf.

In einer ersten Ausführung wird der Faltschachtelzuschnitt mit einer pneumatischen Seitenziehmarke gegen einen Anschlag bewegt und dort seitlich ausgerichtet. Alternativ kann der Faltschachtelzuschnitt auch von einem Saugbalken oder einer Saugplatte, der durchgehend oder in Teilabschnitten Sauglöcher oder eine Vielzahl von Saugern aufweist, seitlich gegen einen Anschlag bewegt werden. Dabei kann der Saugbalken in die Fördereinrichtung eingelassen sein, zum Beispiel in dem Bereich zwischen zwei in Förderrichtung hintereinander angeordneten Teilbändern oder den Faltschachtelabschnitt von oben erfassen, indem der Saugbalken oder die Saugplatte oberhalb des Förderbandes angeordnet ist.
Der Faltschachtelabschnitt kann der Vorrichtung zur seitlichen Ausrichtung als Einzelzuschnitt oder in einem schuppenförmigen Faltschachtelzuschnittstrom zugeführt werden. Dabei kann die Schuppe des Faltschachtelzuschnittstroms im Anleger oder auf der Fördereinrichtung gebildet werden. Wird die Schuppe auf der Fördereinrichtung gebildet, so wird die Hinterkante des voraus laufenden Faltschachtelabschnittes durch eine Saugeinrichtung angehoben der der nachfolgende Faltschachtelabschnitt unter die Hinterkante des vorlaufenden Faltschachtelabschnittes gezogen.

Die seitliche Ausrichtung kann auch erfolgen, indem die seitliche Lage des Faltschachtelzuschnittes an einem oder an mehreren Punkten erfasst wird, und ein Teilabschnitt der Fördereinrichtung gemäß des ermittelten Versatzes seitlich bewegt wird. Dies kann zum Beispiel geschehen, in dem sich der Faltschachtelzuschnitt auf einem Tisch befindet, der Teil der Fördereinrichtung ist, wobei der Tisch mit Motoren seitlich bewegt wird.

Der Faltschachtelzuschnitt kann auch mit einem Schieber gegen einen gegenüberliegen Anschlag geschoben werden.

Im Folgenden wird die Erfindung anhand von zeichnerischen Darstellungen näher erläutert. Darin zeigen
- Figur 1: eine erste Ansicht der erfindungsgemäßen Vorrichtung,
- Figuren 2 und 3: zwei Betriebsstufen der Vorrichtung,
- Figuren 4 und 5: eine Variante der Vorrichtung in zwei Ansichten,
- Figuren 6 und 7: Varianten zur Ausrichtung von Zuschnitten,
- Figuren 8 bis 10: eine weitere Variante der Vorrichtung zum Ausrichten und
- Figur 11: eine Detaildarstellung der Variante nach Figur 8 bis 10.

In einer bevorzugten Ausführungsform, wie in Fig. 1 dargestellt, wird der Faltschachtelzuschnitt 1 durch ein oder mehrere schräg laufende Saugbänder bzw. Fördervorrichtungen 3 während des Transportes in Förderrichtung A gegen ein Ausrichtlineal 5 gezogen und durch dieses Ausrichtlineal ausgerichtet. Das Ausrichtlineal 5 lässt sich seitlich (C) und schräg (C) verstellen. Nach dem seitlichen Ausrichtvorgang wird der Faltschachtelzuschnitt 1 an ein weiteres Förderbandsystem 6 übergeben, das den ausgerichteten Faltschachtelzuschnitt 5 weitertransportiert. Das Förderbandsystem 6 lässt sich zu mindestens teilweise seitlich verstellen (B), so dass das Förderbandsystem oder das Förderband 6 sich auf die Größe des Faltschachtelzuschnitts 1 einstellen lässt.

In einer weiteren erfindungsgemäßen Ausprägung wird der Faltschachtelzuschnitt seitlich nicht ausgerichtet, sondern die Lage der Seitenkante mit einem geeigneten Sensorik, zum Beispiel einem Kamerasystem erfasst. Der erfasste Abweichungswert wird dann direkt oder über einen Zwischenspeicher an den Applikator übermittelt. Der Applikator wird dann auf einer Schiene oder anders mittels eines Motor oder eines Aktors seitlich verfahren, so dass die Applikation des elektrischen Bauteils wieder korrekt auf die vorgegebene oder durch ein Messverfahren ermittelte Position erfolgt. Die Messung der seitlichen Lage kann an der Kante des Faltschachtelzuschnitts oder an definierten Messpunkten oder Messmarken auf dem Faltschachtelzuschnitt erfolgen.

Die Ausrichtung des Faltschachtelzuschnitts in Förderrichtung kann erfolgen, indem von oben Haken einschwenken gegen die der geförderte Faltschachtelzuschnitt anstößt und sich ausrichtet. Nach der Ausrichtung werden die Haken wieder weggeschwenkt und der ausgerichtete Bogen weitergefördert. Haken oder Anschläge können auch von unten zwischen und seitlich von zwei oder mehr parallel laufenden Förderbändern oder zwischen zwei Teilstrecken der Förderstrecke von unten einschwenken. Diese können ebenso zur Ausrichtung des Faltschachtelzuschnitts in Förderichtung dienen.

In einer bevorzugten Ausführungsform, wie in Fig. 2 und 4 bzw. 5 dargestellt, erfolgt die Ausrichtung in Förderrichtung, indem über einen Teilausschnitt der Förderlänge der Förderbänder 10 bzw. des Förderbands 10, zwei Ausrichtbänder 11 parallel geführt werden, die Nocken bzw. Anschläge für die Vorderkantenausrichtung 12 aufweisen. Die Ausrichtbänder 11 laufen gegenüber den Förderbänder 10 bzw. gegenüber dem Förderband 10 mit einer leicht reduzierten Geschwindigkeit D<A, so dass der Faltschachtelzuschnitt 1 langsam gegen die Nocken / die Vorderkantenausrichtung 12 der Ausrichtbänder 11 geführt wird und an diesen Nocken / Vorderkantenausrichtung 12 ausrichtet. Danach werden die Nocken / Vorderkantenausrichtung 12 aus der Förderebene abgesenkt, indem die Ausrichtbänder 11 um die Umlenkrolle 13b umlaufend wieder zurückgeführt werden.
Die Ausrichtbänder 11 können gegeneinander so verstellt werden, so dass die Nocken / Vorderkantenausrichtung 12 der ungleichmäßigen Vorderkantenkontur des Faltschachtelzuschnitts 1 angepasst werden können. Dies kann geschehen, indem ein oder beide Ausrichtbänder 11 gelöst und auf den Umlenkrollen 13a, 13b zueinander verschoben werden. Alternativ kann, wie in Fig. 5 dargestellt, die Ausrichtbänder 11 zueinander verschoben werden, indem die Umlenkrollen 13a, 13b eines oder beider Ausrichtbänder 11 in Verstellrichtung F zueinander verschoben werden. Es ist auch möglich den Versatz zwischen den Ausrichtbändern 11 herbeizuführen, indem für beide Bänder unterschiedliche Antrieb vorliegen und ein Band um den Versatzbetrag früher oder später anfängt zu drehen.

Alternativ können die Nocken / Ausrichtvorrichtung 12 den Faltschachtelzuschnitt 1, wie in Fig. 3 dargestellt, auch schiebend ausrichten. Dazu müssen die Ausrichtbänder 11 schneller (E) als Förderbänder oder Förderband 10 laufen, so dass die Nocken / Ausrichtvorrichtung 12 langsam an die Hinterkante des Faltschachtelzuschnitts 1 herangeführt werden und diesen dann ausrichten.
Zwischen den beiden Ausrichtrollen 13b kann eine mechanische Koppelung 15 oder eine elektronische Koppelung 15, z.B. durch die elektronische Synchronisation zweier elektrischer Antriebe geschehen. Dadurch wird der Gleichlauf der Bänder weitgehend gewährleistet. Eine unterschiedliche Dehnung der Bänder oder eine Versetzen der Bänder kann auch durch eine permanente Abfrage von Messmarken, die sich auf den Ausrichtbändern bzw. Ausrichtband 11 durch eine geeignete Sensoreinrichtung geschehen. Alternativ kann das Ausrichtband bzw. können die Ausrichtbänder 11 Öffnungen aufweisen, in die Passstifte eintauchen, die sich auf den Umlenkrollen 13a, 13b befinden.
Eine alternative Form der Vorderkantenausrichtung ist in Fig. 8 bis 10 dargestellt. Dabei taucht ein rotierender Anschlag 23, der zum Beispiel auf einer rotierenden Welle montiert ist, in die Förderebene ein, in der der Faltschachtelzuschnitt 1 auf einem Förderband bzw. auf Förderbändern 10 transportiert wird ein und der Faltschachtelzuschnitt 1 wird dann, wie in Fig. 11 dargestellt, an der Vorderkante an dem rotierenden Anschlag 23 ausgerichtet. Die Geschwindigkeit des rotierenden Anschlags L wird dabei so gewählt, dass die Vorderkante des Faltschachtelzuschnitts 1 langsam an den rotierenden Anschlag 23 herangeführt wird und sich an diesem ausrichtet. Es ist auch möglich, dass der Faltschachtelzuschnitt nach diesem Prinzip schiebend ausgerichtet wird. Dazu muss der rotierende Anschlag 23 den gerade vorbeitransportierten Faltschachtelzuschnitt 1 schieben (nicht dargestellt). Die rotierenden Anschläge 23 können zueinander verschoben werden (N), so dass die Anschläge an die ungleichmäßige Kontur des Faltschachtelzuschnitts angepasst werden können.

Die gewählte Form der Vorderkantenausrichtung (Fig. 2) und der Hinterkantenausrichtung (Fig. 3) kann mit einer umlaufenden seitlichen Ausrichtung kombiniert werden. Dieses Ausrichtband zur Seitenausrichtung 16 kann schräg zur Förderrichtung A herangeführt werden und den Bogen ausrichten. Das Ausrichtband zur seitlichen Ausrichtung 16 kann dabei Nocken 18, runde Ausrichtelemente 20 oder einen durchgehenden Falz aufweisen. Auch kann das Band über Führungselemente so umgelenkt werden, dass es mit seiner Fläche gegen die Kante des Faltschachtelzuschnitts 1 wirkt (nicht dargestellt).
In einer weiteren Variante, wie in Fig. 6 und 7 dargestellt, wird das Ausrichtband 17 parallel zur Förderichtung A geführt. Das Ausrichtband weist dabei ebenfalls Nocken 19 oder andere geeignete Anschlagelemente auf oder das Aufrichteband wird durch Umlenkvorrichtungen so umgelenkt, dass es eine senkrechte Anschlagsfläche bildet. Der Faltschachtelzuschnitt 1 wird dabei von einer Saugwalze oder Saugband 21, das vorzugsweise schräg in Förderichtung angeordnet ist, oder einer Ziehschiene 22 gegen das Ausrichtband 17 geführt und an diesem oder an darauf befindlichen Ausrichtelemente, z.B. Nocken 19, seitlich ausgerichtet. Alternativ kann die seitliche Ausrichtung auch an einem Ausrichtlineal 5 erfolgen, wobei durch die Saugrolle oder das Saugband 21 oder durch die Ziehschiene 22 der Faltschachtelzuschnitt 1 gegen das Ausrichtlineal 5 gezogen wird (nicht dargestelit).

In einer weiteren Ausführung wird der Faltschachtelzuschnitt in Förderrichtung nicht ausgerichtet, sondern vor dem Applikator die Lage des Faltschachtelzuschnitts mit einer geeigneten Sensorik, zum Beispiel einer Kamera, erfasst und daraus ein Triggersignal für den Applikator abgeleitet. Dabei können die Kante oder die Kanten des Faltschachtelzuschnitts oder Messpunkte oder Messmarken auf dem Faltschachtelzuschnitt dienen.

Der Applikator appliziert bevorzugt zur Erzeugung eines RFID Transponders einen Chip oder einen Chip auf einem Hilfsträger (Strap) auf eine auf dem Faltschachtelzuschnitt befindliche Antennenstruktur. Diese Antennenstruktur kann auf dem Ganzbogen vor dem Stanzen in Einzelnutzen auf jeden einzelnen Nutzen in der Druckmaschine aufgedruckt werden. Die Antenne kann aber auch vor dem Applikator, zum Beispiel durch eine Flexo-, Tiefdruck- oder Tintenstrahlvorrichtung während des Durchlaufs durch die Applikatorvorrichtung aufgedruckt werden. Die Antenne kann auch von einer Rolle, zum Beispiel als geätzte oder gedruckte Antenne aufgespendet und aufgeklebt werden. In diesem Fall ist eine seitliche Ausrichtung oder eine Ausrichtung in Förderrichtung nicht zwingend notwendig, sondern die einzige Anforderung ist den Faltschachtelzuschnitt auf der Fördereinrichtung so zu fixieren, dass dieser während des Transportes nicht verrutscht.

Neben den erwähnten Druckeinrichtungen kann die Applikationseinrichtung auch Spender für Etiketten, Antennen, Hologramme oder andere Sicherheitselemente, wie zum Beispiel Siegel, aufweisen.

## Patentansprüche

1. Applikationsvorrichtung für elektronische Bauteile auf ein Substrat,
**dadurch gekennzeichnet,**
**dass** die Applikationsvorrichtung zur Zuführung eines elektronischen Bauteils auf ein Substratelement dient, das als Faltschachtelzuschnitt (1) mit ungleichmäßiger Außenkontur und Rillungen oder Kerbungen zum Erleichterung des Faltens vorgesehen ist,
**dass** die Applikationsvorrichtung bevorzugt zur Erzeugung eines RFID Transponders einen Chip oder einen Chip auf einem Hilfsträger (Strap) auf eine auf dem Faltschachtelzuschnitt befindliche Antennenstruktur appliziert, wobei die Antennenstruktur auf einem Substrat als Ganzbogen vor einem Stanzen in Einzelnutzen auf jeden einzelnen Nutzen in der Druckmaschine aufgedruckt werden kann, und
**dass** die Applikationsvorrichtung einen Anleger für die Zuführung von Faltschachtelzuschnitten (1) aufweist, und dass eine Fördereinrichtung (3, 4, 6, 10), die Faltschachtelzuschnitte (1) von dem Anleger zu einem Applikator (14), der zur Applikation des elektronischen Bauteiles dient, flach oder nur mit einem geringen Neigungswinkel liegend transportiert und von dem Applikator (14) wieder weg fördert.

2. Applikationsvorrichtung nach Anspruch 1,
**dadurch gekennzeichnet,**
**dass** der Faltschachtelzuschnitt (1) ein bedruckter Karton, eine bedruckte Kunststofffolie oder ein Verbund aus mehreren Lagen ist, wobei mindestens eine Außenlage bedruckt ist, wobei die Lagen aus einer Kombination aus Papier oder Karton oder Kunststoff bestehen können.

3. Applikationsvorrichtung nach Anspruch 1,
**dadurch gekennzeichnet,**
**dass** der Anleger aus einem Schacht besteht, indem die Faltschachtelzuschnitte (1) eingelegt werden können, wobei die Faltschachtelzuschnitte (1) von unten aus dem Schacht entnommen und der Fördereinrichtung (3, 4, 6, 10) zugeführt werden.

4. Applikationsvorrichtung nach Anspruch 1,
**dadurch gekennzeichnet,**
**dass** die Faltschachtelzuschnitte (1) mittels einer Saugvorrichtung oben von einem Stapel abgenommen werden und der Fördereinrichtung (3, 4, 6, 10) zugeführt werden.

5. Applikationsvorrichtung nach Anspruch 1 und einem der Ansprüche 3 oder 4,
**dadurch gekennzeichnet,**
**dass** die Faltschachtelzuschnitte (1) der Fördereinrichtung (3, 4, 6, 10) als einzelne Faltschachtelzuschnitte (1) zugeführt werden.

6. Applikationsvorrichtung nach Anspruch 1 und 4,
**dadurch gekennzeichnet,**
**dass** die Faltschachtelzuschnitte (1) der Fördereinrichtung (3, 4, 6, 10) in einem Schuppenstrom zugeführt werden.

7. Applikationsvorrichtung nach Anspruch 1,
**dadurch gekennzeichnet,**
**dass** auf der Fördereinrichtung (3, 4, 6, 10) ein Schuppenstrom aus Faltschachtelzuschnitten (1) gebildet wird, indem das dem Anleger zugewandte Faltschachtelzuschnittsende durch eine pneumatisch Saugvorrichtung angehoben wird und der nachfolgende Faltschachtelzuschnitt (1) unter das Ende des vorangehenden Faltschachtelzuschnittes durch den Anleger oder durch die Fördereinrichtung (3, 4, 6, 10) geschoben wird.

8. Applikationsvorrichtung nach Anspruch 1,
**dadurch gekennzeichnet,**
**dass** die Fördereinrichtung (3, 4, 6, 10) durch ein umlaufendes Band oder mehrere parallel zueinander umlaufende Bänder gebildet werden, die vom Anleger, über den Applikationsort des Applikators (14) bis zur Ablage oder bis zur Weitergabe an eine nachfolgende Nachverarbeitungseinheit reicht.

9. Applikationsvorrichtung nach Anspruch 1,
**dadurch gekennzeichnet,**
**dass** die die Förderstrecke (3, 4, 6, 10) der Applikationseinrichtung (14) in mehrere Teilabschnitte geteilt ist, wobei jeder Teilabschnitt durch ein umlaufendes Band oder mehrere parallel zueinander angeordnete umlaufende Bänder gebildet wird.

10. Applikationsvorrichtung nach Anspruch 1,
**dadurch gekennzeichnet,**
**dass** die Fördereinrichtung (3, 4, 6, 10) aus einem oder mehreren ober- und unterhalb des Faltschachtelzuschnitts (1) vom Anleger bis zur Ablage oder dem Weitergabeort an eine weitere Nachverarbeitungseinheit durchgehend verlaufenden Bändern oder Riemenbändern besteht, die den Faltschachtelzuschnitt (1) eingeklemmt transportieren.

11. Applikationsvorrichtung nach Anspruch 1
**dadurch gekennzeichnet,**
**dass** die Förderstrecke (3, 4, 6, 10) der Applikationsvorrichtung in mehrere Teilstrecken aufgeteilt ist, wobei die Teilstrecken aus umlaufenden Riemenbändern gebildet werden, die jeweils unterhalb und oberhalb des Faltschachtelzuschnitts (1) verlaufen, und die Riemen oder die Riemenbänder der aufeinander folgenden Teilstrecken seitlich zueinander versetzt sind und einen kleinen Überlappungsbereich bilden.

12. Applikationsvorrichtung nach Anspruch 1,
**dadurch gekennzeichnet,**
**dass** der Transport des Faltschachtelzuschnitts (1) durch die Applikationsvorrichtung mittels Greifern erfolgt, wobei die Greifer in ein Band oder Bänder eingelassen oder an Greiferwägen befestigt sind, die seitlich an Ketten oder Bändern aufgehängt sind.

13. Applikationsvorrichtung nach Anspruch 1,
**dadurch gekennzeichnet,**
**dass** der Transport der Faltschachtelzuschnitte (1) mit Saugern oder Saugplatten erfolgt.

14. Applikationsvorrichtung nach Anspruch 1 und einem der Ansprüche 8 und 9,
**dadurch gekennzeichnet,**
**dass** ein Band oder mehrere Bänder der Fördereinrichtung (3, 4, 6, 10) als Saugbänder ausgeführt sind, die den Faltschachtelzuschnitt (1) zu mindestens streckenweise durch Unterdruck auf dem Band fixieren.

15. Applikationsvorrichtung nach Anspruch 1 und mindestens einem der Ansprüche 8 bis 14,
**dadurch gekennzeichnet,**
**dass** der Transport der Faltschachtelzuschnitte (1) durch die Applikationsvor richtung kontinuierlich erfolgt.

16. Applikationsvorrichtung nach Anspruch 1 und mindestens einem der Ansprüche 8 bis 14,
**dadurch gekennzeichnet,**
**dass** der Transport der Faltschachtelzuschnitte (1) durch die Applikationsvorrichtung diskontinuierlich erfolgt.

17. Applikationsvorrichtung nach Anspruch 1 und mindestens einem der Ansprüche 8 bis 14,
**dadurch gekennzeichnet,**
**dass** der Transport der Faltschachtelzuschnitte (1) durch die Applikationsvorrichtung taktend erfolgt.

18. Applikationsvorrichtung nach Anspruch 1 und mindestens einem der Ansprüche 9 oder 11,
**dadurch gekennzeichnet,**
**dass** die Fördergeschwindigkeit der einzelnen Teilabschnitte unterschiedlich sind und somit der Faltschachtelzuschnitt (1) beim Transport durch die Applikationsvorrichtung beschleunigt oder abgebremst wird.

19. Applikationsvorrichtung nach Anspruch 1,
**dadurch gekennzeichnet,**
**dass** der Faltschachtelzuschnitt (1) während der Förderung durch die Applikationsvorrichtung seitlich gegen einen Anschlag ausgerichtet wird.

20. Applikationsvorrichtung nach Anspruch 1 und 19,
**dadurch gekennzeichnet,**
**dass** der Faltschachtelzuschnitt (1) von einer pneumatischen Platte oder Stange gegen den Anschlag gezogen wird, wobei die pneumatische Platte oder Stange seitlich gegen den Anschlag bewegt wird und von oben und / oder auf den Faltschachtelzuschnitt (1) einwirken kann.

21. Applikationsvorrichtung nach Anspruch 1,
**dadurch gekennzeichnet,**
**dass** der Faltschachtelzuschnitt (1) seitlich durch einen mechanischen Schieber gegen einen Anschlag oder auf eine bestimmte Position geschoben wird.

22. Applikationsvorrichtung nach Anspruch 1,
**dadurch gekennzeichnet,**
**dass** der Faltschachtelzuschnitt (1) während des Transportes gegen einen schräg in die Transportbahn ragenden Anschlag gezogen und an diesem seitlich ausgerichtet wird.

23. Applikationsvorrichtung nach Anspruch 1,
**dadurch gekennzeichnet,**
**dass** seitliche die Lage eines Faltschachtelzuschnitts (1) durch einen Sensor erfasst und ein Versatz zu einer Sollposition ermittelt wird, und dass der ermittelte Versatz direkt oder über einen Zwischenspeicher an eine Stellvorrichtung übermittelt, mittels derer der Applikator (14) bezogen auf jeden Faltschachtelzuschnitt (1) so seitlich positioniert wird, dass die relative seitliche Position des Applikators (14) für alle Faltschachtelzuschnitte (1) annähernd gleich ist.

24. Applikationsvorrichtung nach Anspruch 1,
**dadurch gekennzeichnet,**
**dass** die Ausrichtung des Faltschachtelzuschnitts (1) in Förderrichtung (A) geschieht, indem von oben Haken oder Anschläge eingeschwenkt oder abgesenkt werden, an denen sich der Faltschachtelzuschnitt (1) ausrichtet und die nach dem Ausrichtvorgang wieder weggeschwenkt oder angehoben werden.

25. Applikationsvorrichtung nach Anspruch 1,
**dadurch gekennzeichnet,**
**dass** die Ausrichtung des Faltschachtelzuschnitts (1) in Förderrichtung (A) geschieht, indem von unten Haken eingeschwenkt oder Anschläge angehoben werden, an denen sich der Faltschachtelzuschnitt (1) ausrichtet und die nach dem Ausrichtvorgang wieder wegegeschwenkt oder abgesenkt werden.

26. Applikationsvorrichtung nach Anspruch 1,
**dadurch gekennzeichnet,**
**dass** der Faltschachtelzuschnitt (1) in Förderrichtung (A) nicht ausgerichtet wird, sondern die Kante durch eine geeignete Messeinrichtung erfasst und davon ein Triggersignal zur Verstellung des Applikators (14) abgeleitet wird.

27. Applikationsvorrichtung nach Anspruch 1,
**dadurch gekennzeichnet,**
**dass** vor dem Applikator (14) eine oder mehrere Druckvorrichtungen sitzen, die einen Teil der gemeinsam mit dem applizierten elektrischen Bauteils gebildeten elektrischen Funktionalität drucken.

28. Applikationsvorrichtung nach Anspruch 1 und 27,
**dadurch gekennzeichnet,**
**dass** die Druckvorrichtung eine Antenne für einen RFID (radio frequencyidentfication) Transponder drucken.

29. Applikationsvorrichtung nach Anspruch 1 und mindestens einem der Ansprüche 27 und 28,
**dadurch gekennzeichnet,**
**dass** es sich bei der Druckvorrichtung um eine Tintenstrahldruckvorrichtung, eine Tiefdruckvorrichtung, eine Flexodruckvorrichtung, eine Hochdruckvorrichtung oder eine Offsetdruckvorrichtung handelt.

30. Applikationsvorrichtung nach Anspruch 1,
**dadurch gekennzeichnet,**
**dass** vor dem Applikator (14) durch einen Spender eine gedruckte Antenne oder eine geätzte Antenne mit oder ohne Zwischenträger auf den Faltschachtelzuschnitt (1) transferiert wird und dort haftfest befestigt wird.

31. Applikationsvorrichtung nach Anspruch 1 und mindestens einem der Ansprüche 27 bis 30,
**dadurch gekennzeichnet,**
**dass** zwischen der Druckvorrichtung oder dem Spender und dem Applikator (14) keine seitliche Ausrichtung erfolgt.

32. Applikationsvorrichtung nach Anspruch 1,
**dadurch gekennzeichnet,**
**dass** die Applikationsvorrichtung (14) gegebenenfalls zusätzlich einen Spender für Hologramme, Siegel oder Etiketten aufweisen kann.

33. Applikationsvorrichtung nach Anspruch 1,
**dadurch gekennzeichnet,**
**dass** es sich bei dem elektronischen Bauteil um einen Chip oder einem Chip auf einem Hilfsträger (Strap) handelt, der auf eine auf dem Faltschachtelzuschnitt (1) befindliche elektrisch leitende Leiterbahnstruktur appliziert wird.

34. Applikationsvorrichtung nach Anspruch 1,
**dadurch gekennzeichnet,**
**dass** es sich bei dem elektronischen Bauteil um einen Sensor handelt, der auf eine auf dem Faltschachtelzuschnitt (1) befindliche elektrisch leitende Leiterbahnstruktur appliziert wird.

35. Applikationsvorrichtung nach Anspruch 1,
**dadurch gekennzeichnet,**
**dass** es sich bei dem elektronischen Bauteil um eine Batterie handelt, der auf eine auf dem Faltschachtelzuschnitt (1) befindliche elektrisch leitende Leiterbahnstruktur appliziert wird.

36. Applikationsvorrichtung nach Anspruch 1,
**dadurch gekennzeichnet,**
**dass** es sich bei dem elektronischen Bauteil um ein elektrisches oder elektronisches Anzeigemodul handelt, der auf eine auf dem Faltschachtelzuschnitt (1) befindliche elektrisch leitende Leiterbahnstruktur appliziert wird.

37. Applikationsvorrichtung nach Anspruch 1 und 8 oder 9,
**dadurch gekennzeichnet,**
**dass** neben dem Förderband (10) bzw. den Förderbändern (10) Ausrichtbänder (11) verlaufen, die Nocken (12) oder andere geeignete Elemente zur Vorderkantenausrichtung aufweisen, wobei die Ausrichtbänder (11) gegenüber dem Förderband (10) bzw. den Förderbändern (10) mit einer leicht reduzierten Geschwindigkeit laufen, so dass der Faltschachtelzuschnitt (1) langsam gegen die Nocken (12) oder andere geeignete Elemente zur Vorderkantenausrichtung geführt und die Vorderkante des Faltschachtelzuschnitts (1) an diesen ausgerichtet wird.

38. Applikationsvorrichtung nach Anspruch 1 und 8 oder 9,
**dadurch gekennzeichnet,**
**dass** neben dem Förderband (10) bzw. den Förderbändern (10) Ausrichtbänder (11) verlaufen, die Nocken (12) oder andere geeignete Elemente zur Vorderkantenausrichtung aufweisen, wobei die Ausrichtbänder (11) gegenüber dem Förderband (10) bzw. den Förderbändern (10) mit einer leicht erhöhten Geschwindigkeit laufen, so dass der die Nocken (12) oder andere geeignete Elemente zur Hinterkantenausrichtung gegen die Hinterkante des Faltschachtelzuschnitts (1) geführt und die Hinterkante des Faltschachtelzuschnitts (1) an diesen ausgerichtet wird.

39. Applikationsvorrichtung nach Anspruch 37 oder 38,
**dadurch gekennzeichnet,**
**dass** die Ausrichtbänder (11) mechanisch oder elektrisch so zueinander verstellt werden, dass die Nocken (12) oder andere geeignete Elemente zur Ausrichtung des Faltschachtelzuschnitts (1) so an die gegebenenfalls ungleichmäßige Kontur des Faltschachtelzuschnitts (1) angepasst werden können.

40. Applikationsvorrichtung nach Anspruch 1 und 19,
**dadurch gekennzeichnet,**
**dass** der Faltschachtelzuschnitt (1) durch ein schräg gegen den Seitenanschlag oder Ausrichtlineal (5) verlaufendes Förderband (3) gegen den Seitenanschlag oder Ausrichtlineal (5) gezogen und an diesem ausgerichtet wird, wobei das Ausrichtlineal (5) sich in der Verstellrichtung (C) seitlich und schräg verstellen lässt.

41. Applikationsvorrichtung nach Anspruch 40,
**dadurch gekennzeichnet,**
**dass** der Faltschachtelzuschnitt (1) nach dem seitlichen Ausrichtvorgang an ein weiteres Förderband bzw. weitere Förderbänder (6) übergeben wird, die diesen im ausgerichteten Zustand weitertransportieren.

42. Applikationsvorrichtung nach Anspruch 1 und 19,
**dadurch gekennzeichnet,**
**dass** es sich bei dem seitlichen Anschlag um ein rotierendes Ausrichtband (16) handelt, auf dem geeignete Ausrichtelemente (18 oder 20) sich befinden und dieses Ausrichtband (16) schräg gegen die Seitenkante des Faltschachtelzuschnitts (1) geführt wird und die Seitenkante des Faltschachtelzuschnitts (1) sich dann an den Ausrichtelementen (18 und/oder 20) seitlich ausrichtet.

43. Applikationsvorrichtung nach Anspruch 1 und 19,
**dadurch gekennzeichnet,**
**dass** das Ausrichtband (16) keine Ausrichtelemente (18 und/oder 20), sondern über Umlenkrollen so umgelenkt wird, dass das Ausrichtband (16) mit seiner Fläche gegen die Seitenkante des Faltschachtelzuschnitts (1) wirkt und die Seitenkante des Faltschachtelzuschnitts (1) ausrichtet.

44. Applikationsvorrichtung nach Anspruch 1 und 19,
**dadurch gekennzeichnet,**
**dass** es sich bei dem seitlichen Anschlag um ein rotierendes Ausrichtband (17) handelt, auf dem geeignete Ausrichtelemente (18 oder 20) sich befinden und das Ausrichtband (17) parallel zur Förderrichtung (A) des Förderbandes (10) bzw. der Förderbänder (10) verläuft und der Faltschachtelzuschnitt (1) durch eine Saugrolle bzw. Saugrollen / ein Saugband bzw. Saugbänder (21) oder eine Ziehschiene bzw. Ziehschienen (22) gegen das Ausrichtband (17) gefördert wird und sich **dadurch** die Seitenkante des Faltschachtelzuschnitts (1) an dem Ausrichtband (17) ausrichtet.

45. Applikationsvorrichtung nach Anspruch 1 und 19,
**dadurch gekennzeichnet,**
**dass** es sich bei dem seitlichen Anschlag um ein rotierendes Ausrichtband (17) handelt, auf dem sich keine geeignete Ausrichtelemente (18 oder 20) befinden und, sondern das Ausrichtband (17) selber durch Umlenkrollen so umgelenkt wird, das das Ausrichtband mit der Fläche gegen die Seitenkante des Faltschachtelzuschnitts (1) wirken kann und das Ausrichtband (17) parallel zur Förderrichtung (A) des Förderbandes (10) bzw. der Förderbänder (10) verläuft und der Faltschachtelzuschnitt (1) durch eine Saugrolle bzw. Saugrollen / ein Saugband bzw. Saugbänder (21) oder eine Ziehschiene bzw. Ziehschienen (22) gegen die Fläche des Ausrichtband (17) gefördert wird und sich **dadurch** die Seitenkante des Faltschachtelzuschnitts (1) an dem Ausrichtband (17) ausrichtet.

46. Applikationsvorrichtung, nach Anspruch 1 und 8 oder 9,
**dadurch gekennzeichnet,**
**dass** neben dem Förderband (10) bzw. neben oder zwischen den Förderbänder rotierende Anschläge (23) sich befinden, die zum Beispiel auf einer rotierenden Welle montiert sind, wobei die rotierenden Anschläge (23) in die Schnittebene (25) zwischen dem Faltschachtelzuschnitt (1) und dem rotierenden Anschlag (23) eintaucht und der Faltschachtelzuschnitt (1) sich an der Vorderkante in Förderrichtung sich an dem rotierenden Anschlag ausrichtet.

47. Applikationsvorrichtung nach Anspruch 1 und 8 oder 9,
**dadurch gekennzeichnet,**
**dass** neben dem Förderband (10) bzw. neben oder zwischen den Förderbänder rotierende Anschläge (23) sich befinden, die zum Beispiel auf einer rotierenden Welle montiert sind, wobei die rotierenden Anschläge (23) in die Schnittebene (25) zwischen dem Faltschachtelzuschnitt (1) und dem rotierenden Anschlag (23) eintaucht und die Hinterkante des Faltschachtelzuschnitt (1) sich an dem rotierenden Anschlag ausrichtet.

48. Applikationsvorrichtung nach Anspruch 46 oder 47,
**dadurch gekennzeichnet,**
**dass** die Rotationsgeschwindigkeit (L) des rotierenden Anschlags (23) einstellbar ist und diese in einer Relation zur Fördergeschwindigkeit (A) des Förderbandes (10) bzw. der Förderbänder (10) steht und bei Veränderungen der Fördergeschwindigkeit (A) des Förderbandes (10) bzw. der Förderbänder (10) angepasst wird.

49. Applikationsvorrichtung nach Anspruch 46 oder 47,
**dadurch gekennzeichnet,**
**dass** die rotierenden Anschläge (23) zueinander verschoben werden können, damit bei einer ungleichmäßigen Außenkontur des Faltschachtelzuschnitts (1) die Vorderkante bzw. die Hinterkante des Faltschachtelzuschnitts (1) zum selben Zeitpunkt ausgerichtet wird.

50. Applikationsvorrichtung nach Anspruch 46 oder 47,
**dadurch gekennzeichnet,**
**dass** die rotierenden Anschläge (23) miteinander mechanisch oder elektrisch, z.B. über eine elektronische Welle, verbunden sind.

51. Applikationsvorrichtung nach einem oder mehreren der Ansprüche 8, 9, 37, 38, 42, 43, 44 oder 45,
**dadurch gekennzeichnet,**
**dass** der Gleichlauf des Förderbandes (10) bzw. der Förderbänder (10) und/oder des Ausrichtbands (11) für die Vorder- oder Hinterkantenausrichtung und / oder der Gleichlauf des Ausrichtbands (16) für die seitliche Ausrichtung durch den Eingriff von Passstiften, die auf mindestens einer der Umlenkrollen (13a,13b) befestigt sind, in Öffnungen des jeweiligen Ausrichtbands (11,16) bzw. Förderband (10) oder in die Förderbänder (10) gewährleistet wird.

52. Applikationsvorrichtung nach einem oder mehreren der Ansprüche 8, 9, 37, 38, 42 bis 45,
**dadurch gekennzeichnet,**
**dass** der Gleichlauf des Förderbandes (10) bzw. der Förderbänder (10) und/oder des Ausrichtbands (11) für die Vorder- oder Hinterkantenausrichtung und / oder der Gleichlauf des Ausrichtbands (16) für die seitliche Ausrichtung gewährleistet wird, indem das Förderband (10) oder die Förderbänder (10) und /oder das Ausrichtband (11) für die Vorder- oder Hinterkantenausrichtung und /oder das Ausrichtband (16) für die seitliche Ausrichtung Markierungen trägt, die über eine geeignete Sensorik, z.B. einen optische wirkende Messvorrichtung, erfasst und die daraus ermittelten Werte zur Regulierung der Bandgeschwindigkeit und / oder der Bandposition und / oder zur Synchronisation der einzelnen Förder- und Ausrichtbänder genutzt werden.

## Claims

1. An application device for electronic components on a substrate,
**characterized**
**in that** the application device serves for the feeding of an electronic component on to a substrate element which is provided as folding box cutting (1) with uneven outer contour and grooves or notches for facilitating the folding,
**in that** the application device for creating an RFID transponder preferably applies a chip or a chip on an auxiliary carrier (strap) on to an aerial structure located on the folding box cutting, wherein the aerial structure can be printed on to a substrate as whole sheet prior to a punching into individual copies on to each individual copy in the printing machine, and
**in that** the application device comprises a feeder for feeding folding box cuttings (1) and in that a conveying device (3, 4, 6, 10) transports the folding box cuttings (1) in a flat manner or lying with only a minor angle of inclination from the feeder to an applicator (14) which serves for the application of the electronic component and again away from the applicator (14).

2. The application device according to Claim 1,
**characterized in that**
the folding box cutting (1) is a printed cardboard, a printed plastic film or a composite
of several layers, wherein at least one outer layer is printed, wherein the layers can consist of a combination of paper or cardboard or plastic.

3. The application device according to Claim 1,
**characterized in that**
the feeder consists of a shaft into which the folding box cuttings (1) can be placed, wherein the folding box cuttings (1) are removed from the shaft from the bottom and fed to the conveying device (3, 4, 6, 10).

4. The application device according to Claim 1,
**characterized in that**
the folding box cuttings (1) are removed at the top from a stack by means of a suction device and fed to the conveying device (3, 4, 6, 10).

5. The application device according to Claim 1 and one of the Claims 3 or 4,
**characterized in that**
the folding box cuttings (1) are fed to the conveying device (3, 4, 6, 10) as individual folding box cuttings (1).

6. The application device according to Claim 1 and 4,
**characterized in that**
the folding box cuttings (1) are fed to the conveying device (3, 4, 6, 10) in a shingled flow.

7. The application device according to Claim 1,
**characterized in that**
on the conveying device (3, 4, 6, 10) a shingled flow of folding box cuttings (1) is formed in which the folding box cutting end facing the feeder is lifted by a pneumatic suction device and the following folding box cutting (1) is pushed under the end of the preceding folding box cutting by the feeder or by the conveying device (3, 4, 6, 10).

8. The application device according to Claim 1,
**characterized in that**
the conveying device (3, 4, 6, 10) is formed through a circulating conveyor or several conveyors circulating parallel to one another which reaches from the feeder, via the application location of the applicator (14) as far as to the placement device or as far as to the transfer to a downstream reprocessing unit.

9. The application device according to Claim 1,
**characterized in that**
the conveying section (3, 4, 6, 10) of the application device (14) is divided into several part portions, wherein each part portion is formed by a circulating conveyor or several circulating conveyors arranged parallel to one another.

10. The application device according to Claim 1,
**characterized in that**
the conveying device (3, 4, 6, 10) consists of one or several conveyors or belt conveyors continuously running above and below the folding box cutting (1) from the feeder as far as to the placement device or the transfer location to a further reprocessing unit, which conveyors transport the folding box cutting (1) in a clamped-in manner.

11. The application device according to Claim 1,
**characterized in that**
the conveying section (3, 4, 6, 10) of the application device is divided into several part sections, wherein the part sections are formed by circulating belt conveyors which in each case run below and above the folding box cutting (1) and the belts or the belt conveyors of the part sections following one another are laterally offset from each other and form a small overlap region.

12. The application device according to Claim 1,
**characterized in that**
the transport of the folding box cutting (1) is performed through the application device by means of grippers, wherein the grippers are sunk into a conveyor or conveyors or are fastened to gripper cars which are laterally suspended from chains or conveyors.

13. The application device according to Claim 1,
**characterized in that**
the transport of the folding box cuttings (1) is performed with suction devices or suction plates.

14. The application device according to Claim 1 and one of the Claims 8 and 9,
**characterized in that**
a conveyor or several conveyors of the conveying device (3, 4, 6, 10) are embodied as suction conveyors which fix the folding box cutting (1) on the conveyor through vacuum at least in parts of the section.

15. The application device according to Claim 1 and at least one of the Claims 8 to 14,
**characterized in that**
the transport of the folding box cuttings (1) is performed continuously through the application device.

16. The application device according to Claim 1 and at least one of the Claims 8 to 14,
**characterized in that**
the transport of the folding box cuttings (1) is performed discontinuously through the application device.

17. The application device according to Claim 1 and at least one of the Claims 8 to 14,
**characterized in that**
the transport of the folding box cuttings (1) is performed in a clocked manner through the application device.

18. The application device according to Claim 1 and at least one of the Claims 9 or 11,
**characterized in that**
the conveying speed of the individual part portions differs and the folding box cutting (1) during the transport is thus accelerated or braked by the application device.

19. The application device according to Claim 1,
**characterized in that**
the folding box cutting (1) during conveying is aligned laterally against a stop by the application device.

20. The application device according to Claim 1 and 19,
**characterized in that**
the folding box cutting (1) is pulled against the stop by a pneumatic plate or rod, wherein the pneumatic plate or rod is laterally moved against the stop and can act from the top and/or on the folding box cutting (1).

21. The application device according to Claim 1,
**characterized in that**
the folding box cutting (1) is laterally pushed against a stop or on to a certain position through a mechanical slide.

22. The application device according to Claim 1,
**characterized in that**
the folding box cutting (1) during the transport is pulled against a stop obliquely protruding into the transport track on which it is laterally aligned.

23. The application device according to Claim 1,
**characterized in that**
laterally the position of a folding box cutting (1) is sensed by a sensor and an offset from a desired position is determined and **in that** the determined offset is transmitted to an adjusting device directly or via an intermediate memory, by means of which the applicator (14) with respect to each folding box cutting (1) is so positioned laterally that the relative lateral position of the applicator (14) is approximately the same for all folding box cuttings (1).

24. The application device according to Claim 1,
**characterized in that**
the alignment of the folding box cutting (1) in conveying direction (A) is performed **in that** from the top hooks or stops are swivelled in or lowered on which the folding box cutting (1) aligns itself and which following the alignment operation are again swivelled away or raised.

25. The application device according to Claim 1,
**characterized in that**
the alignment of the folding box cutting (1) is performed in conveying direction (A) **in that** from below hooks are swivelled in or stops are raised on which the folding box cutting (1) aligns itself and which after the alignment operation are again swivelled away or lowered.

26. The application device according to Claim 1,
**characterized in that**
the folding box cutting (1) is not aligned in conveying direction (A) but the edge is sensed by a suitable measuring device and from this a trigger signal for adjusting the applicator (14) is derived.

27. The application device according to Claim 1,
**characterized in that**
in front of the applicator (14) one or several printing devices are seated which print a part of the electrical functionality jointly formed with the applied electrical component.

28. The application device according to Claim 1 and 27,
**characterized in that**
the printing device prints an aerial for an RFID (Radio Frequency Identification) transponder.

29. The application device according to Claim 1 and at least one of the Claims 27 and 28,
**characterized in that**
the printing device is an inkjet printing device, an intaglio printing device, a flexographic printing device, a letterpress printing device or an offset printing device.

30. The application device according to Claim 1,
**characterized in that**
in front of the applicator (14) a printed aerial or an etched aerial with or without intermediate carrier is transferred on to the folding box cutting (1) by a dispenser, where it is fastened in a well-bonded manner.

31. The application device according to Claim 1 and at least one of the Claims 27 to 30,
**characterized in that**
between the printing device or the dispenser and the applicator (14) no lateral alignment takes place.

32. The application device according to Claim 1,
**characterized in that**
the application device (14) if applicable can additionally comprise a dispenser for holograms, seals or labels.

33. The application device according to Claim 1,
**characterized in that**
the electronic component can be a chip or a chip on an auxiliary carrier (strap) which is applied on to an electrically conductive strip conductor structure located on the folding box cutting (1).

34. The application device according to Claim 1,
**characterized in that**
the electronic component is a sensor which is applied to an electrically conductive strip conductor structure located on the folding box cutting (1).

35. The application device according to Claim 1,
**characterized in that**
the electronic component is a battery which is applied to an electrically conductive strip conductor structure located on the folding box cutting (1).

36. The application device according to Claim 1,
**characterized in that**
the electronic component is an electric or electronic display module which is applied to an electrically conductive strip conductor structure located on the folding box cutting (1).

37. The application device according to Claim 1 and 8 or 9,
**characterized in that**
next to the belt conveyor (10) or the belt conveyors (10) alignment conveyors (11) having bars (12) or other suitable elements for front edge alignment, run, wherein the alignment conveyors (11) with respect to the belt conveyor (10) or the belt conveyors (10) run with a slightly reduced speed so that the folding box cutting (1) is slowly guided against the bars (12) or other suitable elements for the front edge alignment and the front edge of the folding box cutting (1) is aligned on these.

38. The application device according to Claim 1 and 8 or 9,
**characterized in that**
next to the belt conveyor (10) or the belt conveyors (10) alignment conveyors (11) having bars (12) or other suitable elements for front edge alignment, run, wherein the alignment conveyors (11) relative to the conveyor belt (10) or the conveyor belts (10) run with a slightly increased speed so that the bars (12) or other suitable elements for rear edge alignment are guided against the rear edge of the folding box cutting (1) and the rear edge of the folding box cutting (1) is aligned on these.

39. The application device according to Claim 37 or 38,
**characterized in that**
the alignment conveyors (11) are mechanically or electrically adjusted relative to each other so that the bars (12) or other suitable elements for the alignment of the folding box cutting (1) in this way can be adapted to the uneven contour of the folding box cutting (1) if applicable.

40. The application device according to Claim 1 and 19,
**characterized in that**
the folding box cutting (1) is pulled against the lateral stop or alignment ruler (5) by a conveyor belt (3) running obliquely against the lateral stop or alignment ruler (5) and said folding box cutting is aligned on these, wherein the alignment ruler (5) can be laterally and obliquely adjusted in the adjusting direction (C).

41. The application device according to Claim 40,
**characterized in that**
the folding box cutting (1) following the lateral alignment operation is transferred to a further conveyor belt or further conveyor belts (6) which further transport said folding box cutting in the aligned state.

42. The application device according to Claim 1 and 19,
**characterized in that**
the lateral stop is a rotating alignment conveyor (16) on which suitable alignment elements (18 or 20) are located and this alignment conveyor (16) is obliquely guided against the lateral edge of the folding box cutting (1) and the lateral edge of the folding box cutting (1) then laterally aligns itself on the alignment elements (18 and/or 20).

43. The application device according to Claim 1 and 19,
**characterized in that**
the alignment conveyor (16) has no alignment elements (18 and/or 20), but is deflected via deflection rollers so that the alignment conveyor (16) with its surface acts against the lateral edge of the folding box cutting (1) and aligns the lateral edge of the folding box cutting (1).

44. The application device according to Claim 1 and 19,
**characterized in that**
the lateral stop is a rotating alignment conveyor (17) on which suitable alignment elements (18 or 20) are located and the alignment conveyor (17) runs parallel to the conveying direction (A) of the conveyor belt (10) or the conveyor belts (10) and the folding box cutting (1) is conveyed against the alignment conveyor (17) by a suction roller or suction rollers/a suction conveyor or suction conveyors (21) or a pulling rail or pulling rails (22) and because of this the lateral edge of the folding box cutting (1) aligns itself on the alignment conveyor (17).

45. The application device according to Claim 1 and 19,
**characterized in that**
the lateral stop is a rotating alignment conveyor (17) on which no suitable alignment elements (18 or 20) are located, but the alignment conveyor (17) itself is so deflected through deflection rollers that the alignment conveyor can act against the lateral edge of the folding box cutting (1) with the surface and the alignment conveyor (17) runs parallel to the conveying direction (A) of the conveyor belt (10) or the conveyor belts (10) and the folding box cutting (1) is conveyed against the surface of the alignment conveyor (17) through a suction roller or suction rollers/a suction conveyor or suction conveyors (21) or a pulling rail or pulling rails (22) and because of this the lateral edge of the folding box cutting (1) aligns itself on the alignment conveyor (17).

46. The application device according to Claim 1 and 8 or 9,
**characterized in that**
next to the conveyor belt (10) or next to or between the conveyor belts rotating stops (23) are located which for example are mounted on a rotating shaft, wherein the rotating stops (23) dip into the sectional plane (25) between the folding box cutting (1) and the rotating stop (23) and the folding box cutting (1) on the front edge aligns itself in conveying direction on the rotating stop.

47. The application device according to Claim 1 and 8 or 9,
**characterized in that**
next to the conveyor belt (10) or next to or between the conveyor belts rotating stops (23) are located, which for example are mounted on a rotating shaft, wherein the rotating stops (23) dip into the sectional plane (25) between the folding box cutting (1) and the rotating stop (23) and the rear edge of the folding box cutting (1) aligns itself on the rotating stop.

48. The application device according to Claim 46 or 47,
**characterized in that**
the rotation speed (L) of the rotating stop (23) is adjustable and is in relation to the conveying speed (A) of the belt conveyor (10) or the belt conveyors (10) and is adapted in the case of changes of the conveying speed (A) of the belt conveyor (10) or the belt conveyors (10).

49. The application device according to Claim 46 or 47,
**characterized in that**
the rotating stops (23) can be displaced relative to one another so that with an uneven outer contour of the folding box cutting (1) the front edge or the rear edge of the folding box cutting (1) is aligned at the same time.

50. The application device according to Claim 46 or 47,
**characterized in that**
the rotating stops (23) are mechanically or electrically connected to one another for example via an electronic shaft.

51. The application device according to any one or several of the Claims 8, 9, 37, 38, 42, 44 or 45,
**characterized in that**
the synchronised running of the belt conveyor (10) or the belt conveyors (10) and/or of the alignment conveyor (11) for the front or rear edge alignment and/or the synchronised running of the alignment conveyor (16) for the lateral alignment is guaranteed through the engagement of fitted pins, which are fastened on at least one of the deflection rollers (13a, 13b), in openings of the respective alignment conveyor (11, 16) or belt conveyor (10) or in the belt conveyors (10).

52. The application device according to any one or several of the Claims 8, 9, 37, 38, 42 to 45,
**characterized in that**
the synchronised running of the belt conveyor (10) or the belt conveyors (10) and/or the alignment conveyor (11) for the front or rear edge alignment and/or the synchronised running of the alignment conveyor (16) for the lateral alignment is guaranteed **in that** the belt conveyor (10) or the belt conveyors (10) and/or the alignment conveyor (11) carries markings for the front or rear edge alignment and/or the alignment conveyor (16) for the lateral alignment, which markings are sensed via a suitable sensor device, e.g. an optically acting measuring device and the values determined from this are utilised for regulating the conveyor speed and/or the conveyor position and/or for synchronising the individual belt conveyors and alignment conveyors.

## Revendications

1. Dispositif d'application de composants électroniques sur un substrat,
**caractérisé en ce que**
le dispositif d'application sert à acheminer un composant électronique sur un substrat qui est conçu sous forme de découpe de boîte pliante (1) avec un contour extérieur irrégulier et des rayures ou des entailles pour faciliter le pliage,
que le dispositif d'application, de préférence pour créer un transpondeur RFID, applique une puce ou une puce sur support auxiliaire (strap) sur une structure d'antenne se trouvant sur la découpe de boîte pliante, la structure d'antenne sur substrat pouvant être imprimée dans la machine d'impression sous forme de feuille intégrale sur un substrat avant découpage en usage unique lors de chaque usage individuel, et
que le dispositif d'application présente un margeur pour l'acheminement de découpes de boîtes pliantes (1) et qu'un dispositif de convoyage (3, 4, 6, 10) transporte les découpes de boîtes pliantes (1) à plat ou seulement avec un léger angle d'inclinaison du margeur vers un applicateur (14) qui sert à appliquer le composant électronique et les évacue de l'applicateur (14).

2. Dispositif d'application selon la revendication 1,
**caractérisé en ce que**
la découpe de boîte pliante (1) est un carton imprimé, un film de matière plastique imprimé ou un composite de plusieurs couches, au moins une couche extérieure étant imprimée, les couches pouvant être composées d'une combinaison de papier ou de carton ou de matière plastique.

3. Dispositif d'application selon la revendication 1,
**caractérisé en ce que**
le margeur est composé d'une colonne dans laquelle les découpes de boîtes pliantes (1) peuvent être insérées, les découpes de boîtes pliantes (1) étant sorties de la colonne par le bas et acheminées au dispositif de convoyage (3, 4, 6, 10).

4. Dispositif d'application selon la revendication 1,
**caractérisé en ce que**
les découpes de boîtes pliantes (1) sont prélevées au moyen d'un dispositif d'aspiration en haut d'une pile et acheminées vers le dispositif de convoyage (3, 4, 6, 10).

5. Dispositif d'application selon la revendication 1 et une des revendications 3 ou 4,
**caractérisé en ce que**
les découpes de boîtes pliantes (1) sont acheminées au dispositif de convoyage (3, 4, 6, 10) sous forme de découpes individuelles de boîtes pliantes (1).

6. Dispositif d'application selon les revendications 1 et 4,
**caractérisé en ce que**
les découpes de boîtes pliantes (1) sont acheminées au dispositif de convoyage (3, 4, 6, 10) en flux imbriqué.

7. Dispositif d'application selon la revendication 1,
**caractérisé en ce que**
un flux imbriqué de découpes de boîtes pliantes (1) est formé sur le dispositif de convoyage (3, 4, 6, 10) par le fait que l'extrémité des découpes de boîtes pliantes tournée vers le margeur est soulevée par un dispositif d'aspiration pneumatique et que la découpe de boîte pliante suivante (1) est poussée par le margeur ou par le dispositif de convoyage (3, 4, 6, 10) sous l'extrémité de la découpe de boîte pliante précédente.

8. Dispositif d'application selon la revendication 1,
**caractérisé en ce que**
le dispositif de convoyage (3, 4, 6, 10) est constitué par une bande rotative ou plusieurs bandes en rotation parallèle mutuelle qui vont du margeur en passant par l'emplacement d'application de l'applicateur (14) jusqu'au dépôt ou jusqu'au transfert à une unité de traitement ultérieur consécutive.

9. Dispositif d'application selon la revendication 1,
**caractérisé en ce que**
le trajet de convoyage (3, 4, 6, 10) du dispositif d'application (14) est divisé en plusieurs sous-sections, chaque sous-section étant constituée par une bande parallèle rotative ou plusieurs bandes disposées en rotation parallèle mutuelle.

10. Dispositif d'application selon la revendication 1,
**caractérisé en ce que**
le dispositif de convoyage (3, 4, 6, 10) est constitué par une ou plusieurs bandes ou bandes à courroies s'étendant en continu sous la découpe de boîte pliante (1) depuis le margeur jusqu'au dépôt ou jusqu'à l'emplacement de transfert à une autre unité de traitement ultérieur et qui transportent la découpe de boîte pliante (1) en la serrant.

11. Dispositif d'application selon la revendication 1,
**caractérisé en ce que**
le trajet de convoyage (3, 4, 6, 10) du dispositif d'application est divisé en plusieurs sous-trajets, les sous-trajets étant constitués par des bandes à courroies rotatives qui s'étendent respectivement en dessous et au dessus de la découpe de boîte pliante (1) et que les bandes ou bandes à courroies des sous-trajets se succédant sont décalées latéralement les unes par rapport aux autres et constituent une petite zone de chevauchement.

12. Dispositif d'application selon la revendication 1,
**caractérisé en ce que**
le transport de la découpe de boîte pliante (1) par le dispositif d'application se fait au moyen de grappins, les grappins étant rentrés dans une bande ou des bandes ou fixés à des balances d'agrippement qui sont suspendues latéralement à des chaînes ou des bandes.

13. Dispositif d'application selon la revendication 1,
**caractérisé en ce que**
le transport des découpes de boîtes pliantes (1) se fait au moyen d'aspirateurs ou de plaques aspiratrices.

14. Dispositif d'application selon la revendication 1 et une des revendications 8 et 9,
**caractérisé en ce que**
une bande ou plusieurs bandes du dispositif de convoyage (3, 4, 6, 10) sont réalisées sous forme de bandes aspiratrices qui fixent la découpe de boîte pliante (1) au moins sur certaines distances par dépression sur la bande.

15. Dispositif d'application selon la revendication 1 et au moins une des revendications 8 à 14,
**caractérisé en ce que**
le transport des découpes de boîtes pliantes (1) est assuré en continu par le dispositif d'application.

16. Dispositif d'application selon la revendication 1 et au moins une des revendications 8 à 14,
**caractérisé en ce que**
le transport des découpes de boîtes pliantes (1) est assuré en discontinu par le dispositif d'application.

17. Dispositif d'application selon la revendication 1 et au moins une des revendications 8 à 14,
**caractérisé en ce que**
le transport des découpes de boîtes pliantes (1) est assuré en cadence par le dispositif d'application.

18. Dispositif d'application selon la revendication 1 et au moins une des revendications 9 ou 11,
**caractérisé en ce que**
les vitesses de convoyage des différentes sous-sections sont différentes et que la découpe de boîte pliante (1) est ainsi accélérée ou freinée lors du transport par le dispositif d'application.

19. Dispositif d'application selon la revendication 1,
**caractérisé en ce que**
la découpe de boîte pliante (1), pendant le convoyage, est alignée latéralement contre une butée par le dispositif d'application.

20. Dispositif d'application selon les revendications 1 et 19,
**caractérisé en ce que**
la découpe de boîte pliante (1) est tirée contre la butée par une plaque ou barre pneumatique, la plaque ou barre pneumatique étant déplacée latéralement contre la butée et pouvant agir par le haut et/ou sur la découpe de boîte pliante (1).

21. Dispositif d'application selon la revendication 1,
**caractérisé en ce que**
la découpe de boîte pliante (1) est poussée latéralement contre une butée ou à une certaine position par un curseur mécanique.

22. Dispositif d'application selon la revendication 1,
**caractérisé en ce que**
la découpe de boîte pliante (1), pendant le transport, est tirée contre une butée dépassant obliquement dans la bande de transport et alignée latéralement sur celle-ci.

23. Dispositif d'application selon la revendication 1,
**caractérisé en ce que,**
latéralement, la position d'une découpe de boîte pliante (1) est détectée par un capteur et qu'un décalage par rapport à une position théorique est déterminé et que le décalage déterminé est transmis directement ou via une mémoire
intermédiaire à un dispositif de réglage grâce auquel l'applicateur (14) est positionné latéralement par rapport à chaque découpe de boîte pliante (1) de manière à ce que la position latérale relative de l'applicateur (14) soit approximativement identique pour toutes les découpes de boîtes pliantes (1).

24. Dispositif d'application selon la revendication 1,
**caractérisé en ce que**
l'alignement de la découpe de boîte pliante (1) se fait dans le sens de convoyage (A) par le fait que sont pivotés vers l'intérieur ou descendus par le haut des crochets ou des butées sur lesquels la découpe de boîte pliante (1) s'aligne et qui, après l'opération d'alignement, sont repivotés vers l'extérieur ou remontés.

25. Dispositif d'application selon la revendication 1,
**caractérisé en ce que**
l'alignement de la découpe de boîte pliante (1) se fait dans le sens de convoyage (A) par le fait que sont pivotés vers l'intérieur ou soulevés par le bas des crochets ou des butées sur lesquels la découpe de boîte pliante (1) s'aligne et qui, après l'opération d'alignement, sont repivotés vers l'extérieur ou descendus.

26. Dispositif d'application selon la revendication 1,
**caractérisé en ce que**
la découpe de boîte pliante (1) n'est pas alignée dans le sens de convoyage (A) mais que le bord est détecté par un dispositif de mesure approprié et qu'un signal de déclenchement pour le réglage de l'applicateur (14) en est dérivé.

27. Dispositif d'application selon la revendication 1,
**caractérisé en ce que**,
en amont de l'applicateur (14) sont placés un ou plusieurs dispositifs d'impression qui impriment une partie de la structure électrique formée en commun avec le composant électrique appliqué.

28. Dispositif d'application selon les revendications 1 et 27,
**caractérisé en ce que**
les dispositifs d'impression impriment une antenne pour un transpondeur RFID (à identification de fréquence radio).

29. Dispositif d'application selon la revendication 1 et au moins une des revendications 27 et 28,
**caractérisé en ce que**
le dispositif d'impression est un dispositif d'impression à jet d'encre, un dispositif d'impression en creux, un dispositif de flexographie, un dispositif d'impression en relief ou un dispositif d'impression offset.

30. Dispositif d'application selon la revendication 1,
**caractérisé en ce que**,
en amont de l'applicateur (14), une antenne imprimée ou une antenne gravée est transférée par un distributeur avec ou sans support intermédiaire sur la découpe de boîte pliante (1) et y est fixée en adhérence.

31. Dispositif d'application selon la revendication 1 et au moins une des revendications 27 à 30,
**caractérisé en ce que,**
entre le dispositif d'impression ou le distributeur et l'applicateur (14), il n'y a pas d'alignement latéral.

32. Dispositif d'application selon la revendication 1,
**caractérisé en ce que**
le dispositif d'application (14) peut éventuellement présenter en plus un distributeur d'hologrammes, cachets ou étiquettes.

33. Dispositif d'application selon la revendication 1,
**caractérisé en ce que**
le composant électronique est une puce ou une puce sur support auxiliaire (strap) qui est appliquée sur une structure d'interconnexion conductrice d'électricité se trouvant sur la découpe de boîte pliante (1).

34. Dispositif d'application selon la revendication 1,
**caractérisé en ce que**
le composant électronique est un capteur qui est appliqué sur une structure d'interconnexion conductrice d'électricité se trouvant sur la découpe de boîte pliante (1).

35. Dispositif d'application selon la revendication 1,
**caractérisé en ce que**
le composant électronique est une pile qui est appliquée sur une structure d'interconnexion conductrice d'électricité se trouvant sur la découpe de boîte pliante (1).

36. Dispositif d'application selon la revendication 1,
**caractérisé en ce que**
le composant électronique est un module d'affichage électrique ou électronique qui est appliqué sur une structure d'interconnexion conductrice d'électricité se trouvant sur la découpe de boîte pliante (1).

37. Dispositif d'application selon les revendications 1 et 8 ou 9,
**caractérisé en ce que,**
près de la bande de convoyage (10) ou des bandes de convoyage (10) s'étendent des bandes d'alignement (11) qui présentent des cames (12) ou d'autres éléments adaptés pour aligner le bord antérieur, les bandes d'alignement (11) circulant à une vitesse légèrement inférieure à celle de la bande de convoyage (10) ou des bandes de convoyage (10), de sorte que la découpe de boîte pliante (1) est guidée lentement vers les cames (12) ou d'autres éléments adaptés pour aligner le bord antérieur et que le bord antérieur de la découpe de boîte pliante (1) est aligné sur ceux-ci.

38. Dispositif d'application selon les revendications 1 et 8 ou 9,
**caractérisé en ce que,**
près de la bande de convoyage (10) ou des bandes de convoyage (10) s'étendent des bandes d'alignement (11) qui présentent des cames (12) ou d'autres éléments adaptés pour aligner le bord antérieur, les bandes d'alignement (11) circulant à une vitesse légèrement supérieure à celle de la bande de convoyage (10) ou des bandes de convoyage (10), de sorte que les cames (12) ou d'autres éléments adaptés pour aligner le bord postérieur sont guidés vers le bord postérieur de la découpe de boîte pliante (1) et que le bord postérieur de la découpe de boîte pliante (1) est aligné sur ceux-ci.

39. Dispositif d'application selon la revendication 37 ou 38,
**caractérisé en ce que**
les bandes d'alignement (11) sont réglées mutuellement mécaniquement ou électriquement de manière à ce que les cames (12) ou d'autres éléments adaptés pour aligner la découpe de boîte pliante (1) peuvent ainsi être adaptés au contour éventuellement irrégulier de la découpe de boîte pliante (1).

40. Dispositif d'application selon les revendications 1 et 19,
**caractérisé en ce que**
la découpe de boîte pliante (1) est tirée par une bande de convoyage (3) s'étendant obliquement vers la butée latérale ou règle d'alignement (5) vers la butée latérale ou la règle d'alignement (5) et alignée sur celle-ci, la règle d'alignement (5) pouvant être réglée latéralement et obliquement dans le sens de déplacement (C).

41. Dispositif d'application selon la revendication 40,
**caractérisé en ce que**
la découpe de boîte pliante (1), après l'opération d'alignement latéral, est transférée à une autre bande de convoyage ou à d'autres bandes de convoyage (6) qui la transportent plus loin en position alignée.

42. Dispositif d'application selon les revendications 1 et 19,
**caractérisé en ce que**
la butée latérale est une bande d'alignement rotative (16) sur laquelle se trouvent des éléments d'alignement adaptés (18 ou 20) et que cette bande d'alignement (16) est guidée obliquement vers le bord latéral de la découpe de boîte pliante (1) et que le bord latéral de la découpe de boîte pliante (1) s'aligne ensuite sur les éléments d'alignement (18 et/ou 20).

43. Dispositif d'application selon les revendications 1 et 19,
**caractérisé en ce que**
la bande d'alignement (16) n'est pas alignée par des éléments d'alignement (18 et/ou 20) mais par des rouleaux d'inversion, de sorte que la bande d'alignement (16) agit par sa surface contre le bord latéral de la découpe de boîte pliante (1) et aligne le bord latéral de la découpe de boîte pliante (1).

44. Dispositif d'application selon les revendications 1 et 19,
**caractérisé en ce que**
la butée latérale est une bande d'alignement rotative (17) sur laquelle se trouvent des éléments d'alignement adaptés (18 ou 20) et que la bande d'alignement (17) s'étend parallèlement au sens de convoyage (A) de la bande de convoyage (10) ou des bandes de convoyage (10) et que la découpe de boîte pliante (1) est convoyée par un rouleau aspirateur ou des rouleaux aspirateurs / une bande aspiratrice ou des bandes aspiratrices (21) ou un rail de traction ou des rails de traction (22) vers la bande d'alignement (17) et que le bord latéral de la découpe de boîte pliante (1) s'aligne ainsi sur la bande d'alignement (17).

45. Dispositif d'application selon les revendications 1 et 19,
**caractérisé en ce que**
la butée latérale est une bande d'alignement rotative (17) sur laquelle ne se trouvent pas d'éléments d'alignement adaptés (18 ou 20) mais que la bande d'alignement (17) s'inverse d'elle-même grâce à des rouleaux d'inversion de manière à ce que la banque d'alignement puisse agir par sa surface contre le bord latéral de la découpe de boîte pliante (1) et que la bande d'alignement (17) s'étende parallèlement au sens de convoyage (A) de la bande de convoyage (10) ou des bandes de convoyage (10) et que la découpe de boîte pliante (1) soit convoyée par un rouleau aspirateur ou des rouleaux aspirateurs / une bande aspiratrice ou des bandes aspiratrices (21) ou un rail de traction ou des rails de traction (22) vers la surface de la bande d'alignement (17) et que le bord latéral de la découpe de boîte pliante (1) s'aligne ainsi sur la bande d'alignement (17).

46. Dispositif d'application selon les revendications 1 et 8 ou 9,
**caractérisé en ce que,**
près de la bande de convoyage (10) ou près ou entre les bandes de convoyage se trouvent des butées rotatives (23) qui sont par exemple montées sur un arbre rotatif, les butées rotatives (23) plongeant dans le plan de coupe (25) entre la découpe de boîte pliante (1) et la butée rotative (23) et la découpe de boîte pliante (1) s'alignant au niveau du bord antérieur sur la butée rotative dans le sens de convoyage.

47. Dispositif d'application selon les revendications 1 et 8 ou 9,
**caractérisé en ce que,**
près de la bande de convoyage (10) ou près ou entre les bandes de convoyage se trouvent des butées rotatives (23) qui sont par exemple montées sur un arbre rotatif, les butées rotatives (23) plongeant dans le plan de coupe (25) entre la découpe de boîte pliante (1) et la butée rotative et le bord postérieur de la découpe de boîte pliante (1) s'alignant sur la butée rotative (23).

48. Dispositif d'application selon la revendication 46 ou 47,
**caractérisé en ce que**
la vitesse de rotation (L) de la butée rotative (23) est réglable et qu'elle est en relation avec la vitesse de convoyage (A) de la bande de convoyage (10) ou des bandes de convoyage (10) et est adaptée en cas de modifications de la vitesse de convoyage (A) de la bande de convoyage (10) ou des bandes de convoyage (10).

49. Dispositif d'application selon la revendication 46 ou 47,
**caractérisé en ce que**
les butées rotatives (23) peuvent décalées les unes par rapport aux autres afin que, en cas de contour extérieur irrégulier de la découpe de boîte pliante (1), le bord antérieur ou le bord postérieur de la découpe de boîte pliante (1) soit aligné au même moment.

50. Dispositif d'application selon la revendication 46 ou 47,
**caractérisé en ce que**
les butées rotatives (23) sont reliées entre elles mécaniquement ou électriquement par exemple par un arbre électronique.

51. Dispositif d'application selon une ou plusieurs de revendications 8, 9, 37, 38, 42, 43, 44 ou 45,
**caractérisé en ce que**
le synchronisme de la bande de convoyage (10) ou des bandes de convoyage (10) et/ou de la bande d'alignement (11) pour aligner le bord antérieur ou postérieur et/ou le synchronisme de la bande d'alignement (16) pour aligner latéralement sont garantis par l'intervention de tiges d'ajustage qui sont fixées sur au moins un des rouleaux d'inversion (13a, 13b) dans des orifices de la bande d'alignement respective (11, 16) ou dans la bande de convoyage (10) ou les bandes de convoyage (10).

52. Dispositif d'application selon une ou plusieurs de revendications 8, 9, 37, 38, 42 à 45,
**caractérisé en ce que**
le synchronisme de la bande de convoyage (10) ou des bandes de convoyage (10) et/ou de la bande d'alignement (11) pour aligner le bord antérieur ou postérieur et/ou le synchronisme de la bande d'alignement (16) pour aligner latéralement sont garantis par le fait que la bande de convoyage (10) ou les bandes de convoyage (10) et/ou la bande d'alignement ou la bande d'alignement (11) pour aligner le bord antérieur et postérieur et/ou la bande d'alignement (16) pour aligner latéralement porte des marquages qui sont détectés par un système de capteur adapté, par exemple un dispositif de mesure agissant au niveau optique et que les valeurs déterminées à partir de là sont utilisées pour réguler la vitesse de la bande et/ou la position de la bande et/ou pour la synchronisation des bandes de convoyage et d'alignement distinctes.
